# EUROPÄISCHE PATENTSCHRIFT

(11) **EP 1 131 866 B1**
(45) Veröffentlichungstag und Bekanntmachung des Hinweises auf die Patenterteilung: **05.01.2005**
(21) Anmeldenummer: 99941421.2
(22) Anmeldetag: 08.07.1999
(51) Int. Cl.: H01T 23/00

(54) **VORRICHTUNG ZUR ERZEUGUNG IONISIERTER GASE MITTELS KORONA-ENTLADUNGEN**
DEVICE FOR GENERATING IONIZED GASES USING CORONA DISCHARGES
DISPOSITIF POUR PRODUIRE DES GAZ IONISES PAR DECHARGES PAR EFFET DE COURONNE

(30) Priorität: 08.07.1998 DE 19830429
(43) Veröffentlichungstag der Anmeldung: 12.09.2001
(73) Patentinhaber: Dieckmann, Bastian, 21423 Winsen (DE)
(72) Erfinder: Dieckmann, Wolfgang, 21423 Winsen (DE)
(74) Vertreter: Pohl, Manfred, Dr.
(86) Internationale Anmeldenummer: PCT/EP1999/004824
(87) Internationale Veröffentlichungsnummer: WO 2000/003466

(56) Entgegenhaltungen:
- CH-A- 620 515
- CH-A- 666 372
- DE-A- 3 610 238
- GB-A- 1 039 681

## Beschreibung

Die Erfindung betrifft eine Vorrichtung zur Erzeugung ionisierter Gase mittels Korona-Entladungen in dem jeweiligen Gas mit mindestens einer Elektrode mit oberflächenrauher Struktur zur Ausbildung hoher elektrischer Feldstärkenüberhöhungen, die einem Isolator aus Glas, Kunststoff, keramischen Material, mineralischen Material o. dgl. zugeordnet ist, wobei auf der der Elektrode abgewandten Seite des Isolators eine mit einem Wechselspannungspotential beaufschlagte weitere elektrische Einrichtung angeordnet ist.

In der elektrischen Klimatologie gibt es viele Verfahren zur Ionisierung von Luft, bei denen die Erzeugung negativer Ionen in hoher Konzentration durch die künstliche negative Korona-Entladung die einfachste und wirtschaftlichste Art ist. Bekannt ist die Ionisierung von Raumluft und die medizinische Anwendung ionisierten gasförmigen Sauerstoffs. Der Nachteil der bekannten Vorrichtungen besteht darin, daß gleichzeitig Ozon gebildet wird, was aufgrund der bei höherer Konzentration gesundheitsschädlichen Wirkungen unerwünscht ist. Zur Vermeidung der Ozonbildung ist es nach der DE 36 10 238 C2 bekannt, in einer lsolierhülle einen eine Entozonisierung bewirkenden Elektrodenblock anzuordnen, an den Hochspannung angeschlossen ist. Diese Vorrichtung hat jedoch den Nachteil, daß sie aus konstruktiven Gründen nur für kleine Leistungen geeignet und deshalb auch nur für den Einsatz in der Krankheitsvorsorge sowie Gesundheitsfürsorge bestimmt ist Außerdem bewirkt der Elektrodenblock einen technischen Mehraufwand. Nach der CH 666 372 A5 ist femer eine Vorrichtung zum Erzeugen von Korona-Entladungen in Luft bekannt, bei der durch Bildung von Sauerstoff-Clustern eine Ozonbildung verhindert wird. Diese Vorrichtung besteht aus einem als zylinderförmige Röhre ausgebildeten Isolator, in dessen Innenraum eine Innenelektrode und auf dessen Außenumfang eine gitterartige Außenelektrode angeordnet ist. Auch diese Vorrichtung hat den Nachteil, daß sie konstruktiv bedingt nur für kleine Leistungen geeignet ist und im Rahmen dieser Möglichkeiten nur zur Luftdesinfektion, Desodorierung und Luftaufbereitung im kleinen Umfang im Sinne der Bioklimatik dienen kann.

Die Aufgabe der Erfindung besteht darin, eine Vorrichtung der eingangs genannten Art so auszubilden, daß bei konstruktiv vereinfachter Bauweise und Anpassungsmöglichkeit an die jeweiligen Einsatzbedingungen bedarfsabhängig unterschiedliche Mengen ionisierten Gases bei Vermeidung von Ozonbildung erzeugt werden können.

Erfindungsgemäß erfolgt die Lösung der Aufgabe durch die Merkmale des Anspruchs 1. Vorteilhafte Ausgestaltungen der Erfindung werden in den abhängigen Ansprüchen beschrieben.

Die Erfindung wird nachstehend anhand der in den Zeichnungen schematisch dargestellten Ausführungsbeispiele erfindungsgemäßer Vorrichtungen näher erläutert. Es zeigt:
- Fig. 1: eine Ausführungsform der Vorrichtung in einer Queransicht im Schnitt
- Fig. 2: eine vergrößerte Detailansicht der Vorrichtung nach Fig. 1
- Fig. 3: die Vorrichtung nach Fig. 1 in der Seitenansicht
- Fig. 4: eine weitere Ausführungsform der Vorrichtung in einer Queransicht im Schnitt
- Fig. 5: eine vergrößerte Detailansicht der Vorrichtung nach Fig. 4
- Fig. 6: die Vorrichtung nach Fig. 4 in einer Seitenansicht.
- Fig. 7: eine weitere Ausbildung der Vorrichtung mit mehreren parallel zueinander angeordneten Isolatoren und Elektroden in der Draufsicht
- Fig. 8: eine vergrößerte Detailansicht des oberen Bereichs der Vorrichtung nach Fig. 7
- Fig. 9: die Ausbildung der Vorrichtung nach Fig. 7 in einem Gehäuse in einer Draufsicht
- Fig. 10 und 11: eine weitere rotationssymmetrische Ausbildung der Vorrichtung in einer Seitenansicht im Schnitt und einer Queransicht
- Fig. 12: die Anordnung von Vorrichtungen nach Fig. 10 und 11 in einer Queransicht
- Fig. 13: eine weitere Ausbildung der Vorrichtung mit mehreren parallel zueinander angeordneten Isolatoren und Elektroden in einer Seitenansicht im Schnitt
- Fig. 14: die Ausbildung der Vorrichtung nach Fig. 13 in der Draufsicht

Die Vorrichtung 1 weist zwei im Abstand voneinander angeordnete Isolatoren 5, 6 auf. Diese können aus Glas, Kunststoff, keramischem Material, mineralischem Material o.dgl. bestehen. Zwischen den Isolatoren 5, 6 ist eine elektrisch leitende Schicht 9 als Elektrode angeordnet. Diese kann als elektrisch leitende Folie, elektrisch leitendes Gitter oder Gewebe, elektrisch leitende Platte, Paste, elektrisch leitende Klebschicht o.dgl. ausgebildet sein. An den Seitenkanten der Isolatoren 5, 6 ist ein diese übergreifendes U-Profil 8 angeordnet, das als Träger und Kantenschutz dient. Zwischen der elektrisch leitenden Schicht 9 und dem U-Profil 8 ist eine Isolierung 10 angeordnet. Auf den der elektrisch leitenden Schicht 9 abgewandten Seitenflächen der Isolatoren 5, 6 ist jeweils eine Elektrode 3, 4 angeordnet, die mit dem jeweiligen Isolator 5, 6 verbunden ist. Die Elektroden 3, 4 weisen über ihre gesamte Fläche scharfe Kanten auf und sind im Bereich der scharfen Kanten mit dem Isolator 5, 6 verbunden bzw. liegen an diesem an. Hierzu können die Elektroden 3, 4 im Bereich der scharfen Kanten an den Isolator 5, 6 angedrückt sein. Es ist aber auch möglich, die Elektroden 3, 4 im Bereich der scharfen Kanten mit dem Isolator 5, 6 durch Verkleben, Verschmelzen, Versintem o.dgl. zu verbinden.

Die Elektroden 3, 4 können als elektrisch leitendes Gitter, Geflecht, Gewebe, Lochplatte, poröse Schicht, poröse Pasten oder poröse Pulverschicht ausgebildet sein. Hierbei ist es möglich, die Elektroden 3, 4 je nach Materialaufbau auf den Isolator 5, 6 aufzukleben, aufzuschmelzen, aufzudampfen oder aufzusintem.

Bei der Vorrichtung 1 ist die elektrisch leitende Schicht 9 mit einem Wechselspannungspotential beaufschlagt, während die Elektroden 3, 4 geerdet sind. Das Wechselspannungspotential kann eine Wechselspannung im Bereich von 1 bis 10 mehreren 10 KV und höher mit einer Frequenz von 1 Hz bis mehreren kHz sein. Zur Anlegung des Wechselspannungspotentials ist bei der Vorrichtung 1 eine Anschlußlasche 12 vorgesehen, die mit der elektrisch leitenden Schicht 9 verbunden ist.

Die in den Fig. 4 bis 6 dargestellte Vorrichtung 2 weist nur einen Isolator 5 auf, an dessen Seitenflächen jeweils eine Elektrode 3, 4 angeordnet ist. An den Seitenkanten 7 des isolators 5 ist wie bei der Vorrichtung 1 ein den Isolator 5 übergreifendes U-Profil 8 vorgesehen, das als Träger und Kantenschutz dient. Bei der Vorrichtung 2 werden die Elektroden 3, 4 mit einem Wechselspannungspotential beaufschlagt, das dem Wechselspannungspotential der Vorrichtung 1 entspricht. Eine zusätzlich geerdete Elektrode entfällt bei der Vorrichtung 2. Die Anordnung gemäß der Vorrichtung 2 ermöglicht es, gegenüber der Vorrichtung 1 die Ionisisationsleistung bezogen auf die verwendete Isolatormasse zu verdoppeln.

Bei den Vorrichtungen 1, 2 haben die Isolatoren 5, 6 vorzugsweise die Form von Platten beliebiger Abmessungen. Es sind aber auch andere beliebige geometrische Formen anwendbar. Die Elektroden 3, 4 als Korona-Träger werden dann jeweils angepaßt. Die Konzentration an ionisierter Luft läßt sich über die Größe der angelegten Spannung und die Höhe der dabei verwendeten Frequenz verändern bzw. einstellen. Durch beliebig hintereinander geschaltete Vorrichtungen 1 bzw. 2 können Module mit großen Abmessungen auf engstem Raum realisiert werden, die die Bildung einer großen Konzentration an ionisierter Luft ermöglichen. Die zu ionisierende Luft wird hierbei an den Elektroden 3, 4 als Korona-Träger vorbeigeleitet.

In Fig. 7 ist eine Vorrichtung 35 dargestellt, bei der mehrere plattenförmige Isolatoren 5 in Abstand voneinander parallel zueinander angeordnet sind. Beidseitig eines jeden Isolators 5 ist eine plattenförmige Elektrode 3 bzw. 4 angeordnet. Die Hohlräume 16 zwischen den Isolatoren 5 mit Elektroden 3, 4 sind jeweils mit einem Durchströmkörper 14 ausgefüllt. Dieser ist gasdurchlässig, und kann kann z.B. aus Streckmetall, gewellten Platten o. dgl. bestehen. Durch den Durchströmkörper 14 wird der Kontakt der durchströmenden Luft mit den Elektroden 3, 4 aufgrund von Verwirbelungseffekten verbessert, wodurch bessere Ionisationsleistungen erzielt werden.

Wie in Fig. 8 dargestellt, die den oberen Bereich 34 der Vorrichtung 35 zeigt, sind die Durchströmkörper 14 zweiteilig ausgebildet. Jeder Durchströmkörper 14 ist von einem Durchströmkörperhalter 17 gehalten, um eine Verformung des Durchströmkörpers 14 in dem Hohlraum 16 zu verhindern. Die oberen und unteren Durchströmkörperendabschnitte 18, 19 sind abgewinkelt so ausgebildet, daß der Durchströmkörperendabschnitt 18 den Durchströmkörperendabschnitt 19 übergreift. Die Endabschnitte 20, 21 der Elektroden 3, 4 sind ebenfalls abgewinkelt und übergreifen die Durchströmkörperendabschnitte 18, 19.

Fig. 9 zeigt eine Anordnung der Vorrichtung 35 in der Kammer 22 eines Gehäuses 33. An den einander gegenüber liegenden Seitenabschnitten der Vorrichtung 35 liegt jeweils eine Druckplatte 23 an dem äußeren Druckkörperhalter 17 an. Jede Druckplatte 23 ist mittels Verbindungsstücken 31 mit jeweils einer Spannplatte 32 verbunden. Mittels Schraubbolzenverbindungen 37 werden die Spannplatten 32 zueinander gezogen und somit die Spannplatten 33 auf die äußeren Druckkörperhalter 17 gepresst. Hierdurch wird ein formstabiler Aufbau der Vorrichtung 35 in der Kammer 22 sichergestellt. Zwischen den Endabschnitten der Durchströmkörper 14 und Elektroden 3, 4 und den jeweils zugeordneten Kammerwänden 24 ist jeweils ein Hohlraum 25 ausgebildet, der mit einem flexiblen Isolator 26 verfüllt ist. Hierdurch wird das Auftreten von Kriechströmen an den Endabschnitten der Elektroden 3, 4 verhindert.

Die Vorrichtung 36 besteht aus einem kreisringförmig ausgebildeten Isolator 5 auf dessen Außenseite eine Elektrode 3 und auf dessen Innenseite eine Elektrode 4 angeordnet ist (Fig. 10). Koaxial zur Mittelachse des Isolators 5 ist eine weitere Elektrode 15 angeordnet, auf der eine als Wendelbürste 28 ausgebildete Bürste 39 angeordnet ist. Die Wendelbürste 28 ist elektrisch leitend und erstreckt sich bis zur inneren Elektrode 4. An dem einen Endabschnitt der Elektrode 15 ist ein Anschlußelement 38 zur Ausbildung einer elektrischen Verbindung vorgesehen. Die Wendelbürste 28 dient zur Strömungsführung der zu ionisierenden Luft wie auch zur Erhöhung der Koronawirkung. Die Vorrichtung 36 kann auch dadurch abgewandelt werden, daß auf die innere Elektrode 4 verzichtet wird. In diesem Fall wird die Wendelbürste 28 bis zum Isolator 5 geführt. Ebenso kann neben der inneren Elektrode 4 auch die äußere Elektrode 3 durch eine Bürstenelektrode ersetzt werden.Statt einer Wendelbürste 28 können auch eine andere geometrische Formen von Bürsten 39 verwendet werden. Entscheidend ist, daß diese aus elektrisch leitendem Material bestehen.

Es ist möglich, Vorrichtungen 36 in beliebig großer Zahl zu bündeln und in einem Gehäuse mit beliebig geometrischer Form anzuordnen. Ein Beispiel hierfür ist in Fig. 12 dargestellt. Das Gehäuse 29 weist hier einen quadratischen Querschnitt auf. Die Wand 30 ist als Isolator ausgebildet. In dem Gehäuse 29 ist ein Paket von sechs Vorrichtungen 36 parallel zueinander angeordnet. in den Zwischenräumen zwischen den Vorrichtungen 36 mit den röhrenförmigen Isclatoren 5 sowie zwischen den Vorrichtungen 36 und der Wand 30 sind parallel zu den Vorrichtungen 36 Elektroden 15 mit dieser umgebenden Bürsten angeordnet. Diese Bürsten bestehen ebenfalls aus elektrisch leitendem Material.

In Fig. 13 und 14 ist eine Vorrichtung 40 dargestellt, bei der mehrere plattenförmige Isolatoren 5 in definiertem Abstand voneinander parallel zueinander angeordnet sind. Beidseitig eines jeden Isolators 5 ist eine plattenförmige Elektrode 3 bzw. 4 angeordnet, die jeweils beidseitig als Bürste 39 ausgebildet sind. Diese Bürstenstruktur besteht vorzugsweise aus elektrisch leitendem Material und ist mit ihren freien Endabschnitten zu dem jeweiligen benachbarten Isolator 5 gerichtet.Die Bürstenstruktur übernimmt auch zusätzlich die Funktion eines Durchstromkörpers 14. An den Seitenkanten 42 der Isolatoren 5 und der Elektroden 3, 4 ist ein Isolator 41 angeordnet, der die Isolatoren 5 und die Elektroden 3 bzw. 4 im definierten Abstand voneinander fixiert und hält.

Auf diese Weise können in entsprechenden Gehäusen beliebig viele Module aus Isolatoren 5 und Elektroden 3 bzw. 4 beliebiger geometrischer Gestalt und Größe angeordnet werden. Durch Variation der Abstände zwischen Isolatoren 5 und Elektroden 3 bzw. 4 läßt sich einstellen, ob bevorzugt eine negative oder positive Ionisation der die Elektroden 3 bzw. umgebenden Gasphase stattfindet, was die Anwendungsmöglichkeiten der beschriebenen Vorrichtungen wesentlich vergrößert.

Durch die dargestellte Bürstenionisation lassen sich in Abhängigkeit vom Abstand der Elektroden 3, 4 ausschließlich negative Ionen erzeugen ("welche Ionisation"). Das ist insbesondere im Bereich der Luftbereitung in Wohn- und Arbeitsräumen sowie Klimaanlagen von Bedeutung, weil bei diesem Verfahren eine etwaige Ozonbildung bei gleichzeitig hoher Ionisationsleistung nicht stattfindet. Im Gegensatz dazu wird bei den Vorrichtungen, bei denen die Elektroden 3, 4 unmittelbar Kontakt zum Isolator 5 haben, vorzugsweise eine positive Ionisation erreicht. Bei entsprechenden elektrischen Leistungen erfolgt hier neben der Oxydation der in der Gasphase vorhandenen oxydierbaren Stoffe auch eine Veränderung durch Zerstörung der Moleküle allein durch das starke elektrische Feld. Mit dieser "harten" Ionisation können insbesondere Abluftströme gereinigt werden in denen Schadstoffe hoher Konzentration mit sehr stabilen Molekülen enthalten sind.

Das Funktionsprinzip der beschriebenen Vorrichtungen 1, 2, 35, 36, 40 ist auch gegeben, wenn bei Vergrößerung des Abstandes zwischen den Elektroden 3 und 4 auf die Isolatoren 5 ganz verzichtet wird und sich die Elektroden 3 und/oder 4 und/oder 15 in der Gasphase nun gegenüberliegen.

## Patentansprüche

1. Vorrichtung zur Erzeugung ionisierter Gase mittels Korona-Entladungen in dem jeweiligen Gas mit mindestens einer Elektrode (3, 4) mit oberflächenrauher Struktur zur Ausbildung hoher elektrischer Feldstärkenüberhöhungen, die an einem Isolator (5) aus Glas, Kunststoff, keramischen Material oder mineralischem Material angeordnet ist, **dadurch gekennzeichnet, daß** die Elektroden (3, 4) im Bereich der durch die oberflächenrauhe Struktur gebildeten scharfen Kanten mit dem Isolator (5) verbunden sind, an diesem anliegen oder auf diesen zugerichtet sind und daß an der mindestens einen Elektrode (3, 4) ein gasdurchlässiger Durchstromkörper (14) angeordnet ist.

2. Vorrichtung nach Anspruch 1, **dadurch gekennzeichnet, daß** die Elektroden (3, 4) im Bereich der scharfen Kanten an den Isolator (5) angedrückt sind.

3. Vorrichtung nach Anspruch 1, **dadurch gekennzeichnet, daß** die Elektroden (3, 4) im Bereich der scharfen Kanten mit dem Isolator (5) durch Verkleben, Verschmelzen oder Versintem verbunden sind.

4. Vorrichtung nach Anspruch 1 bis 3, **dadurch gekennzeichnet, daß** die Elektroden (3, 4) als elektrisch leitende Gitter, Geflechte, Gewebe, Lochplatten, poröse Schichten, poröse Pasten oder poröse Pulverschichten ausgebildet sind.

5. Vorrichtung nach Anspruch 4, **dadurch gekennzeichnet, daß** die porösen Schichten, porösen Pasten oder porösen Pulverschichten auf den Isolator (5) aufgeschmolzen, aufgedampft oder aufgesintert sind.

6. Vorrichtung nach Anspruch 4, **dadurch gekennzeichnet, daß** die Gitter, Gewebe, Geflechte oder Lochplatten auf den Isolator (5) aufgeklebt oder aufgesintert sind.

7. Vorrichtung nach Anspruch 1, **dadurch gekennzeichnet, daß** der mindestens eine Isolator (5) und mindestens zwei Elektroden (3, 4) plattenförmig ausgebildet sind und daß an den Seitenkanten (7) des mindestens einen Isolators (5) ein diesen übergreifendes U-Profil (8) als Träger und Kantenschutz ausgebildet ist.

8. Vorrichtung nach Anspruch 1, **dadurch gekennzeichnet, daß** eine weitere elektrische Einrichtung als weitere Elektrode (15) auf der der Elektrode (3,4) abgewandten Seite des Isolators (5) ausgebildet ist, welche mit einem Wechselspannungspotential beaufschlagt ist.

9. Vorrichtung nach Anspruch 1 bis 7, mit durch zwei im Abstand zueinander parallel angeordneten Isolatoren (5,6), zwischen denen eine elektrisch leitende Schicht (9) als weitere Elektrode angeordnet ist, wobei jeweils eine Elektrode (3, 4) an der der elektrisch leitenden Schicht (9) abgewandten Seitenfläche der Isolatoren (5, 6) angeordnet ist, **dadurch gekennzeichnet, daß** zwischen der elelektrisch leitenden Schicht (9) und dem U-Profil (8) eine Isolierung (10) ausgebildet ist.

10. Vorrichtung nach Anspruch 9, **dadurch gekennzeichnet, daß** die elektrisch leitende Schicht (9) als elektrisch leitende Folie, elektrisch leitendes Gitter oder Gewebe, elektrisch leitende Platte, Paste, Klebschicht o. dgl. ausgebildet ist.

11. Verfahren zur Benutzung der Vorrichtung nach Anspruch 9, **dadurch gekennzeichnet, daß** die elektrisch leitende Schicht (9) mit Wechselspannungspotential beaufschlagt und die Elektroden (3, 4) geerdet sind.

12. Verfahren zur Benutzung der Vorrichtung nach Anspruch 1, **dadurch gekennzeichnet, daß** die Elektroden (3, 4) mit Wechselspannungspotential beaufschlagt sind.

13. Verfahren zur Benutzung der Vorrichtung nach Anspruch 11 und 12, **dadurch gekennzeichnet, daß** das Wechselspannungspotential von 1 bis mehreren 10 KV mit einer Frequenz von 1 Hz bis mehreren kHz ist.

14. Vorrichtung nach Anspruch 1 bis 6, **dadurch gekennzeichnet, daß** plattenförmige Isolatoren (5) beidseitig mit einer Elektrode (3 bzw. 4) versehen parallel Zueinander angeordnet sind und in dem Hohlraum (16) zwischen zwei zueinander gegenüberliegenden Elektroden (3, 4) jeweils ein Durchströmkörper (14) angeordnet ist.

15. Vorrichtung nach Anspruch 14, **dadurch gekennzeichnet, daß** der Durchströmkörper (14) zweiteilig ausgebildet ist und von einem Durchströmkörperhalter (17) gehalten wird.

16. Vorrichtung nach Anspruch 15, **dadurch gekennzeichnet, daß** die Durchströmkörperendabschnitte (18, 19) auf dem Durchströmkörperhalter (17) aufliegen.

17. Vorrichtung nach Anspruch 14 bis 16, **dadurch gekennzeichnet, daß** der Durchströmkörper (14) aus Streckmetall, gewellten Platten o.dgl. besteht.

18. Vorrichtung nach Anspruch 14 bis 17, **dadurch gekennzeichnet, daß** die Endabschnitte (20, 21 ) der Elektroden (3 bzw. 4) über den Durchströmkörper (14) abgewinkelt sind.

19. Vorrichtung nach Anspruch 14 bis 18, **dadurch gekennzeichnet, daß** die Durchströmkörperhalter (14) und Isolatoren (5) in einer Kammer (22) angeordnet und mittels zwei seitlicher Druckplatten (23) in ihrer Lage in der Kammer (22) gehalten sind.

20. Vorrichtung nach Anspruch 14 bis 19, **dadurch gekennzeichnet, daß** zwischen den Endabschnitten der Durchströmkörper (14) und Elektroden (3 bzw. 4) zu den gegenüberliegenden Kammerwänden (24) jeweils ein Hohlraum (25) ausgebildet ist, der mit einem flexiblen Isolator (26) verfüllt ist.

21. Vorrichtung nach Anspruch 1 bis 6, 8, 11, 13, **dadurch gekennzeichnet, daß** der Isolator (5) kreisförmig ausgebildet ist, auf dessen äußerem Umfang eine Elektrode (3) und in dessen Innenraum (27) koaxial zur Mittelachse des Isolators (5) die weitere Elektrode (15) ausgebildet ist, auf der eine sich bis zum Isolator (5) erstreckende Bürste (39) angeordnet ist, wobei an den Elektroden (3, 15) Wechselspannungspotential anliegt.

22. Vorrichtung nach Anspruch 1 bis 6, 8, 11, 13, **dadurch gekennzeichnet, daß** der Isolator (5) kreisförmig ausgebildet ist, auf dessen äußeren Umfang eine Elektrode (3) und auf dessen inneren Umfang eine Elektrode (4) und in dessen Innenraum (27) koaxial zur Mittelachse des Isolators (5) die weitere Elektrode (15) ausgebildet ist, auf der eine sich bis zur Elektrode (4) erstreckende Bürste (39) angeordnet ist, wobei an der Elektrode (15) Wechselspannungspotential anliegt und die Elektroden (3, 4) geerdet sind.

23. Vorrichtung nach Anspruch 21 und 22, **dadurch gekennzeichnet, daß** die Bürste (39) als Wendelbürste (28) ausgebildet ist.

24. Vorrichtung nach Anspruch 21 bis 23, **dadurch gekennzeichnet, daß** die Bürste (39) aus elektrisch leitendem Material besteht.

25. Vorrichtung nach Anspruch 21 bis 24, **dadurch gekennzeichnet, daß** röhrenförmige Isolatoren (5) mit Elektroden (3 bzw. 3, 4 und 15) parallel zueinander in einem Gehäuse (29) angeordnet sind, dessen Wand (30) als Isolator ausgebildet ist.

26. Vorrichtung nach Anspruch 25, **dadurch gekennzeichnet, daß** in dem Gehäuse (29) in den Zwischenräumen zwischen den Elektroden (3) der röhrenförmigen Isolatoren (5) und zur Wand (30) des Gehäuses (29) parallel zu den Isolatoren (5) Elektroden (15) mit diese umgebenden Bürsten (39) angeordnet sind.

27. Vorrichtung nach Anspruch 26, **dadurch gekennzeichnet, daß** die Bürsten (39) als Wendelbürsten (28) ausgebildet sind.

28. Vorrichtung nach Anspruch 1, 12 bis 14, 24, **dadurch gekennzeichnet, daß** plattenförmige Isolatoren (5) im Abstand und parallel zueinander angeordnet sind, daß zwischen jeweils zwei Isolatoren (5) im Abstand zu diesen jeweils eine plattenförmige Elektrode (3 bzw. 4) angeordnet ist und daß beidseitig auf jeder Elektrode (3 bzw. 4) Bürsten (39) angeordnet sind, deren freie Endabschnitte zu dem jeweiligen benachbarten Isolator (5) gerichtet sind.

29. Vorrichtung nach Anspruch 28, **dadurch gekennzeichnet, daß** die Seitenkanten (42) der Elektroden (3, 4) und Isolatoren (5) mit plattenförmigen Isolatoren (41) verbunden sind.

## Claims

1. Device for producing ionized gases by means of corona discharges in the respective gas, with at least one electrode (3, 4) with a coarse surface structure to form intense and high electrical field intensity peaks, disposed at an isolator (5) of glass, plastic, ceramic material or mineral material, **characterized in that** said electrodes (3, 4) are connected with said isolator (5) in the area of the acute edges, formed as a result of the coarse surface structure, where they are supported or aligned in its direction, and at least on one of said electrodes (3, 4) a flow body (14), permeable to gas, is arranged.

2. Device according to claim 1, **characterized in that** said electrodes (3, 4) are pressed onto said isolator (5) in the area of said acute edges.

3. Device according to claim 1, **characterized in that** said electrodes (3, 4) are connected with said isolator (5) by gluing, fusion or sinteration in the area of the acute edges.

4. Device according to claim 1 through 3, **characterized in that** said electrodes (3, 4) are formed as electrically conducting grids, meshes, textures, perforated plates, porous layers, porous pastes or porous powder layers.

5. Device according to claim 4, **characterized in that** said porous layers, porous pastes or porous powder layers are fused, evaporated or sintered upon said isolator (5).

6. Device according to claim 4, **characterized in that** said grids, textures, meshes or perforated plates are glued or sintered upon said isolator (5).

7. Device according to claim 1, **characterized in that** the at least one isolator (5) and at least two electrodes (3, 4) are configured in platelike fashion and that at the lateral edges (7) of the at least one isolator (5), a U-profile (8), surpassing said isolator, is formed as a support and edge protecting device.

8. Device according to claim 1, **characterized in that** another electrical set is formed as an additional electrode (15) on the side of said isolator (5), averted from said electrode (3, 4) which is being submitted to an alternate current potential.

9. Device according to claims 1 through 7, with two isolators (5, 6), assembled at a distance parallel to each other, being provided, between which an electrically conducting layer (9) is provided as an additional electrode, and one of said electrodes (3, 4) is provided at the lateral section of said isolators (5, 6), averted from the electrically conducting layer (9), **characterized in that** an isolation (10) is formed between said electrically conducting layer (9) and said U-profile (8).

10. Device according to claim 9, **characterized in that** said electrically conducting layer (9) is formed as an electrically conducting sheet, grid or texture, as an electrically conducting plate, paste, glue layer or similar device.

11. Method to utilize the device according to claim 9, **characterized in that** said electrically conducting layer (9) is being submitted to an alternate current potential, with the electrodes (3, 4) being grounded.

12. Method to utilize the device according to claim 1, **characterized in that** said electrodes (3, 4) are being submitted to an alternate current potential.

13. Method to utilize the device according to claim 11 and 12, **characterized in that** said alternate current potential comprises 1 to several 10 kV, with a frequency of 1 Hz to several kHz.

14. Device according to claim 1 through 6, **characterized in that** said platelike isolators (5) are provided on both sides with an electrode (3 and 4, respectively), being disposed parallel to each other, and in the empty space (16), between two reciprocally disposed electrodes (3, 4), a flow body (14) is being arranged.

15. Device according to claim 14, **characterized in that** said flow body (14) is formed in two sections, being retained by a flow body support (17).

16. Device according to claim 15, **characterized in that** said terminal sections of the flow body (18, 19) are placed upon the flow body support (17).

17. Device according to claim 14 through 16, **characterized in that** said flow body (14) consists of expanded metal, undulated plates or similar devices.

18. Device according to claim 14 through 17, **characterized in that** the terminal sections (20, 21) of the electrodes (3 and 4, respectively) are shaped in angular form over said flow body (14).

19. Device according to claims 14 through 18, **characterized in that** said flow body supports (14) and isolators (5) are arranged in a chamber (22), being retained by means of two lateral pressure plates (23) in their position inside said chamber (22).

20. Device according to claim 14 through 19, **characterized in that** between said terminal sections (20, 21) of the flow bridges (14) and electrodes (3 and 4, respectively) a hollow space (25) is provided in the direction of the opposite chamber walls (24), said hollow space being filled with a flexible isolator (26).

21. Device according to claim 1 through 6, 8, 11, 13, **characterized in that** the isolator (5) has a circular shape, at which outer peripheral section an electrode (3) is formed and in its inner space (27), in a coaxial sense to the center axis of said isolator (5), the other electrode (15) is formed, on which a brush (39) is disposed, extending until isolator (5), and an alternate current potential is applied on said electrodes (3, 15).

22. Device according to claim 1 through 6, 8, 11, 13, **characterized in that** the isolator (5) has a circular shape, at which outer peripheral section an electrode (3) is formed and at which inner peripheral section an electrode (4) is formed and in its inner space (27), in a coaxial sense to the center axis of said isolator (5) , the other electrode (15) is formed, on which a brush (39) is provided, extending through electrode (4), and wherein an alternate current potential is applied at electrode (15) and said electrodes (3, 4) are grounded.

23. Device according to claims 21 and 22, **characterized in that** said brush (39) is formed as a spiral brush (28).

24. Device according to claim 21 through 23, **characterized in that** said brush (39) consists of electrically conductive material.

25. Device according to claim 21 through 24, **characterized in that** tubelike isolators (5) are provided with electrodes (3, respectively 3, 4 and 15), parallel to each other inside a housing (29), whose wall (30) is formed as an isolator.

26. Device according to claim 25, **characterized in that** inside said housing (29), in the intermediate spaces between said electrodes (3) of said tubelike isolators (5) and towards the wall (30) of housing (29), parallel to said isolators (5), electrodes (15) are disposed with brushes (39), surrounding the electrodes.

27. Device according to claim 26, **characterized in that** said brushes (39) are formed as spiral brushes (28).

28. Device according to claim 1, 12 until 14, 24, **characterized in that** platelike isolators (5) are disposed at a distance and parallel to each other, and between each two isolators (5), at a distance of these units, a platelike electrode (3 and 4, respectively) is disposed and that on both sides of each electrode (3 and 4, respectively), brushes (39) are disposed, whose free terminal segments are directed towards the respectively adjacent isolator (5).

29. Device according to claim 28, **characterized in that** the lateral edges (42) of electrodes (3, 4) and isolators (5) are connected with platelike isolators (41).

## Revendications

1. Dispositif destiné à la production de gaz ionisés au moyen de décharges corona dans le gaz respectif à l'aide d'au moins une électrode (3, 4) pourvue d'une structure rugueuse en surface afin de réaliser des suramplifications des champs électriques, laquelle structure est disposée sur un isolateur (5) en verre, en plastique, en matériau céramique ou un matériau minéral, **caractérisé en ce que** les électrodes (3, 4) sont reliées à l'isolateur (5) dans la zone des bords saillants formés par la structure rugueuse en surface, sont appliquées audit isolateur ou sont orientées vers celui-ci et **en ce qu'**un corps de flux de passage (14), perméable au gaz, est disposé sur au moins une électrode (3, 4).

2. Dispositif selon la revendication 1, **caractérisé en ce que** les électrodes (3, 4) sont pressées dans la zone des bords saillants contre l'isolateur (5).

3. Dispositif selon la revendication 3, **caractérisé en ce que** les électrodes (3, 4) sont reliées à l'isolateur (5) dans la zone des bords saillants par collage, fusion ou frittage.

4. Dispositif selon la revendication 1 ou 3, **caractérisé en ce que** les électrodes (3, 4) sont formées en tant que grilles, treillis, tissus, platines perforées, couches poreuses, pâtes poreuses ou couches poudreuses et poreuses conducteurs d'électricité.

5. Dispositif selon la revendication 4, **caractérisé en ce que** les couches poreuses, les pâtes poreuses ou les couches poudreuses sont appliquées par fusion, évaporation ou frittage sur l'isolateur (5).

6. Dispositif selon la revendication 4, **caractérisé en ce que** grilles, tissus, treillis ou platines perforées sont collés ou appliquées par frittage sur l'isolateur (5).

7. Dispositif selon la revendication 1, **caractérisé en ce qu'**au moins un isolateur (5) et au moins deux électrodes (3, 4) ont la forme de platines et **en ce que** sur les bords latéraux (7) d'au moins un isolateur (5) on a réalisé un profilé (8) en forme de U en tant que support et protection de bord.

8. Dispositif selon la revendication 1, **caractérisé en ce qu'**une autre installation électrique est formé en tant qu'électrode (15) supplémentaire sur le côté de l'isolateur (5) détourné de l'électrode (3, 4), sur laquelle électrode est appliqué un potentiel de courant alternatif.

9. Dispositif selon la revendication 1 à 7 avec deux isolateurs (5, 6) disposés de façon parallèle l'un à par rapport à l'autre entre lesquels est disposée une couche (9) conductrice d'électricité en tant qu'électrode supplémentaire; une électrode (3, 4) étant à chaque fois disposée sur la surface latérale des isolateurs (5, 6) détournée de la couche conductrice d'électricité, **caractérisé en ce qu'**une isolation (10) est formée entre la couche (9) conductrice d'électricité et le profilé en forme de U (8).

10. Dispositif selon la revendication 9, **caractérisé en ce que** la couche (9) conductrice d'électricité est réalisée en tant que feuille conductrice d'électricité, que grille conductrice ou tissu conducteur d'électricité, d'une plaque conductrice d'électricité, d'une pâte, couche de colle ou quelque chose de similaire.

11. Procédé destiné à utiliser le dispositif selon la revendication 9, caractérisé en ce sur la couche (9) conductrice d'électricité est appliqué un potentiel de courant alternatif et que les électrodes (3, 4) sont mises à la terre.

12. Procédé destiné à utiliser le dispositif selon la revendication 1, **caractérisé en ce que** sur les électrodes (3, 4) est appliqué un potentiel de courant alternatif.

13. Procédé destiné à utiliser le dispositif selon la revendication 11 et 12, **caractérisé en ce que** le potentiel de courant alternatif s'élève à 1 jusqu'à plusieurs 10 KV avec une fréquence de 1 Hz à plusieurs kHz.

14. Dispositif selon la revendication 1 à 6, **caractérisé en ce que** les isolateurs (5) en forme de plaques sont pourvus des deux côtés d'une électrode (3, respectivement 4) et sont parallèles les uns par rapport aux autres, et **en ce qu'**un corps de flux de passage (14) est disposé à chaque fois dans la cavité (16) entre deux électrodes (3, 4) se faisant face.

15. Dispositif selon la revendication 14, **caractérisé en ce que** le corps de flux de passage (14) est formé de deux parties et est maintenu par un support de corps de flux de passage (17).

16. Dispositif selon la revendication 15, **caractérisé en ce que** les tronçons terminaux du corps de flux de passage (18, 19) reposent sur le support de corps de flux de passage (17).

17. Dispositif selon la revendication 14 à 16, **caractérisé en ce que** le corps de flux de passage (14) se compose de métal déployé, de plaques ondulées ou de quelque chose de similaire.

18. Dispositif selon la revendication 14 à 17, **caractérisé en ce que** les tronçons terminaux (20, 21) des électrodes (3, respectivement 4) sont coudés au-dessus du corps de flux de passage (14).

19. Dispositif selon la revendication 14 à 18, **caractérisé en ce que** le support de corps de flux de passage (14) et les isolateurs (5) sont disposés dans une chambre (22) et maintenus au moyen de deux plaques de pression (23) latérales dans leur position dans la chambre (22).

20. Dispositif selon la revendication 14 à 19, **caractérisé en ce qu'**à chaque fois un espace creux (25) est formé entre les tronçons terminaux du corps de flux de passage (14) et les électrodes (3, respectivement 4) vers les parois de la chambre (24) se trouvant en face, laquelle cavité est remplie d'un isolateur (26) flexible.

21. Dispositif selon la revendication 1 à 6, 8, 11, 13, **caractérisé en ce que** l'isolateur (5) a la forme d'un cercle sur la circonférence extérieure duquel est formée une électrode (3) et dans l'espace intérieur (27) duquel une autre électrode (15) est formée de façon coaxiale par rapport à l'axe médian de l'isolateur (5), sur laquelle électrode est disposée une brosse (39) s'étendant vers l'isolateur (5); un potentiel de courant alternatif étant appliqué sur les électrodes (3, 15).

22. Dispositif selon les revendications 1 à 6, 8, 11, 13, **caractérisé en ce que** l'isolateur (5) a une forme circulaire sur la circonférence extérieure duquel, une électrode (3) est réalisée et sur la circonférence intérieure duquel une électrode (4) est réalisée et dans l'espace intérieur (27) duquel une autre électrode (15) est réalisée de façon coaxiale par rapport à l'axe médian de l'isolateur, sur laquelle électrode, on a disposé une brosse (39) s'étendant en direction de l'électrode (4); un potentiel de courant alternatif étant appliqué sur l'électrode (15) et les électrodes (3, 4) étant mises à la terre.

23. Dispositif selon la revendication 21 et 22, **caractérisé en ce que** la brosse (39) est réalisée en tant que brosse hélicoïdal (28).

24. Dispositif selon les revendications 21 à 23, **caractérisé en ce que** la brosse (39) est composée d'un matériau conducteur d'électricité.

25. Dispositif selon les revendications 21 à 24, **caractérisé en ce que** les isolateurs (5) en forme de tubes avec des électrodes (3, respectivement 3, 4 et 15) sont disposés de façon parallèle l'un par rapport à l'autre dans un boîtier (29) dont la paroi (30) est réalisée en tant qu'isolant.

26. Dispositif selon la revendication 25, **caractérisé en ce qu'**on a disposé des électrodes (15) avec des brosses (39) entourant lesdites électrodes dans le boîtier (29) dans les espaces intermédiaires situés entre les électrodes (3) des isolateurs (5) en forme de tubes et vers la paroi (30) du boîtier (29), de façon parallèle aux isolateurs.

27. Dispositif selon la revendication 26, **caractérisé en ce que** les brosses (39) sont formées en tant que brosses hélicoïdales (28).

28. Dispositif selon la revendication 1, 12 à 14, 24, **caractérisé en ce que** les isolateurs (5) en forme de plaques sont disposés à distance et de façon parallèle l'un par rapport à l'autre, **en ce qu'**une électrode (3, respectivement 4) en forme de plaque est disposée à chaque fois entre deux isolateurs (5) à distance, et **en ce que** des brosses (39) sont disposées des deux côtés de chaque électrode (3, respectivement 4) dont les tronçons terminaux libres sont orientés vers chaque isolateur (5) voisin.

29. Dispositif selon la revendication 28, **caractérisé en ce que** les bords latéraux (42) des électrodes (3, 4) et les isolateurs (5) sont reliés aux isolateurs (41) en forme de plaques.
